# EUROPÄISCHE PATENTSCHRIFT

(11) **EP 1 299 605 B1**
(45) Veröffentlichungstag und Bekanntmachung des Hinweises auf die Patenterteilung: **05.09.2007**
(21) Anmeldenummer: 01945340.6
(22) Anmeldetag: 05.07.2001
(51) Int. Cl.: E04G 21/08

(54) **FREQUENZUMFORMER FÜR EINEN INNENRÜTTLER**
FREQUENCY CONVERTER FOR AN IMMERSION VIBRATOR
CONVERTISSEUR DE FREQUENCES POUR PERVIBRATEUR

(30) Priorität: 07.07.2000 DE 10033137
(43) Veröffentlichungstag der Anmeldung: 09.04.2003
(73) Patentinhaber: Wacker Construction Equipment AG, 80809 München (DE)
(72) Erfinder: STEFFEN, Michael, 82131 Stockdorf (DE)
(74) Vertreter: Hoffmann, Jörg Peter
(86) Internationale Anmeldenummer: PCT/EP2001/007721
(87) Internationale Veröffentlichungsnummer: WO 2002/004764

(56) Entgegenhaltungen:
- DE-A- 3 901 893
- DE-U- 9 217 854

## Beschreibung

Die Erfindung betrifft gemäß dem Oberbegriff von Patentanspruch 1 einen Frequenzumformer für einen Innenrüttler.

Innenrüttler werden zur Verdichtung von noch flüssigem Beton verwendet. Dazu wird in den Beton eine zu dem Innenrüttler gehörende Rüttelflasche eingetaucht, in der ein Elektromotor und eine von diesem mit hoher Drehzahl angetriebene Unwucht untergebracht sind. Zur Erreichung der erforderlichen Motordrehzahl und damit Verdichtungsfrequenz muss der Motor mit einer Sonderspannung versorgt werden, deren Frequenz (z. B. 200 Hz) über der vom öffentlichen Netz bereitgestellten Netzfrequenz liegt.

Es ist bekannt, dass die Sonderspannung durch ein Sonderspannungsnetz oder durch einen Frequenzumformer bereitgestellt wird, der entweder auf der Baustelle in Form einer größeren stationären Einheit oder als integrierter Bestandteil des Innenrüttlers vorgesehen ist. Ein Innenrüttler mit integriertem Frequenzumformer ist aus der DE G 92 17 854.5 bekannt.

In der den Oberbegriff von Patentanspruch 1 bildenden CH 689598 A5 (=EP 0 964 116A) ist ein Innenrüttler beschrieben, bei dem ein Umformer von einem eine Rüttelflasche tragenden Schutzschlauch abtrennbar ist. Die Kopplung des Schutzschlauchs mit dem Umformer erfolgt über eine speziell ausgestaltete elektromechanische Stecker-Buchsenkonstruktion, so dass nicht nur die Sonderspannung übertragbar ist, sondern eine mechanisch feste Verbindung zwischen Schutzschlauch und Umformergehäuse gewährleistet ist. Die spezielle Ausgestaltung der elektromechanischen Kopplung bedingt, dass die zu koppelnden Elemente genau aufeinander abgestimmt sein müssen. Eine Nutzung von Bauelementen, die nicht für die spezielle Kopplung ausgerüstet sind, ist nicht möglich.

Innenrüttler mit integriertem Frequenzumformer haben sich in der Praxis hervorragend bewährt. Nach wie vor jedoch werden auf Baustellen auch Innenrüttler eingesetzt, die keinen eigenen Frequenzumformer aufweisen und durch einen externen Frequenzumformer gespeist werden müssen. Diese Innenrüttler zeichnen sich vor allem durch ihre geringeren Einstandskosten aus. Allerdings setzen sie auf Baustellen entweder ein entsprechendes Sonderspannungsnetz mit niedrigem Spannungswert und hoher Spannungsfrequenz voraus, oder einen üblichen Frequenzumformer, der in Form eines sehr schweren Kastens an der Arbeitsstelle zur Verfügung gestellt werden muss. Die Bedienung eines derartigen Innenrüttlers wird dadurch sehr unhandlich.

Der Erfindung liegt die Aufgabe zugrunde, einen Frequenzumformer anzugeben, der es auch für Innenrüttler ohne eigenen integrierten Frequenzumformer ermöglicht, auf Wunsch die Vorteile von Innenrüttlern mit eigenem Frequenzumformer zu nutzen.

Die Lösung der Aufgabe wird erfindungsgemäß durch einen Frequenzumformer gemäß Patentanspruch 1 gelöst. Vorteilhafte Weiterentwicklungen der Erfindung sind den abhängigen Ansprüchen zu entnehmen.

Ein erfindungsgemäßer Frequenzumformer weist ein mobiles Umformergehäuse mit einer Umformerschaltung auf und ist dadurch gekennzeichnet, dass eine von der Umformerschaltung mit der Sonderspannung gespeiste Steckbuchse vorgesehen ist, an der ein Steckerteil des Innenrüttlers einsteckbar ist. Somit ist es erfindungsgemäß möglich, einen bekannten, keinen eigenen Frequenzumformer aufweisenden Innenrüttler mit seinem als Steckerteil dienenden Netzstecker in die Steckbuchse des Frequenzumformers einzustecken, wobei die Steckbuchse in das Umformergehäuse integriert oder über eine weitere Zuleitung mit dem Umformergehäuse verbunden sein kann. Ohne dass besondere Mehrkosten entstehen, und ohne dass ein besonderer baulicher Aufwand betrieben werden muss, lässt sich damit ein Innenrüttler ohne eigenen Frequenzumformer in einen Innenrüttler mit Frequenzumformer umrüsten.

Eine vorteilhafte Ausführungsform der Erfindung ist dadurch gekennzeichnet, dass die Steckbuchse alternativ zu der Sonderspannung mit Netzspannung speisbar ist und dass ein Umschalter zum Umschalten zwischen Sonder- und Netzspannung vorgesehen ist. Damit kann der Innenrüttler auch - wie bisher - an ein Sonderspannungsnetz angeschlossen werden, ohne dass der Frequenzumformer von ihm abgebaut werden müsste. Dies hat den Vorteil, dass der Frequenzumformer nicht im lebhaften Baustellenbetrieb verloren gehen kann.

Bei einer weiteren vorteilhaften Ausführungsform der Erfindung ist im Bereich der Steckbuchse eine Sicherungseinrichtung vorgesehen, mit der das Steckerteil des Innenrüttlers in der Steckbuchse gehalten wird. Die Sicherungseinrichtung dient somit als Zugsicherung und ermöglicht es dem Bediener, den Frequenzumformer am Innenrüttler hinter sich herzuziehen. Vorteilhafterweise weist dazu das Umformergehäuse eine langgestreckte Außenform mit minimierten Querabmessungen auf, was die Schlupffähigkeit des Umformergehäuses auf der meist mit zahlreichen Armierungseisen versehenen Baustelle erheblich erleichtert. Durch eine glatte Aussenhaut des Umformergehäuses wird die mobile Handhabung des Frequenzumformers zusätzlich verbessert.

Diese und weitere Vorteile und Merkmale der Erfindung werden nachfolgend anhand eines Beispiels unter Zuhilfenahme der begleitenden Figuren näher erläutert. Die einzige Figur zeigt einen erfindungsgemäßen Frequenzumformer mit angeschlossenem Innenrüttler.

Ein an sich bekannter Innenrüttler 1 weist eine Rüttelflasche 2 auf, in der ein langgestreckter Elektromotor und eine von dem Elektromotor angetriebene Unwucht untergebracht sind. Die Rüttelflasche 2 ist über einen bis zu mehrere Meter langen Schutzschlauch 3 mit einem Schaltergehäuse 4 verbunden. Der Schutzschlauch 3 dient auch als Bedienungsschlauch, mit dem die Rüttelflasche 2 vom Bediener in den zu verdichtenden Beton eingetunkt wird. In dem Schaltergehäuse 4 ist ein Schalter 5 angeordnet, mit dem sich der Elektromotor in der Rüttelflasche 2 ein- und ausschalten lässt. Aus dem Schaltergehäuse 4 ist eine elektrische Zuleitung 6 herausgeführt, die in einen Netzstecker 7 mündet. Üblicherweise wird ein derartiger, an sich bekannter Innenrüttler 1 mit dem Netzstecker 7 in ein an der Baustelle vorhandenes Sonderspannungsnetz oder einen stationären Frequenzumformer angeschlossen.

Erfindungsgemäß wird aber ein Frequenzumformer 8 bereitgestellt, in den der Netzstecker 7 eingesteckt ist.

Der Frequenzumformer 8 weist ein Umformergehäuse 9 auf, in dem eine an sich bekannte elektronische Umformerschaltung untergebracht ist. Weiterhin kann ein zusätzlicher Schalter vorgesehen sein, mit dem die Stromzufuhr unterbrochen werden kann.

Aus dem Umformergehäuse 9 ist eine Zuleitung 10 zu einem Netzstecker 11 geführt. Der Netzstecker 11 lässt sich in ein übliches, auf der Baustelle vorhandenes öffentliches Netz einstecken.

Auf der dem Netzstecker 11 und der Zuleitung 10 abgewandten Seite des Umformergehäuses 9 ist in dem Umformergehäuse 9 eine Steckbuchse 12 integriert, in die sich der Netzstecker 7 des Innenrüttlers 1 einstecken lässt.

Der Frequenzumformer 8 bezieht über den Netzstecker 11 übliche Netzspannung (230 V bzw. 400 V, 50 Hz), die über die Zuleitung 10 zur Umformerschaltung im Umformergehäuse 9 geführt wird. Dort wird die Netzspannung auf eine Sonderspannung umgeformt, die z. B. 42 V mit 200 Hz betragen kann. Die Sonderspannung wird an die Steckbuchse 12 angelegt, wo sie über den Netzstecker 7 in den Innenrüttler 1 gelangen kann.

Alternativ zu der in der Figur gezeigten Ausführungsform ist es auch möglich, die Steckbuchse 12 abseits vom Umformergehäuse 9 anzuordnen und mittels einer zusätzlichen Zuleitung mit dem Umformergehäuse 9 zu verbinden.

Besonders zweckmäßig ist es, wenn der Netzstecker 7 des Innenrüttlers 1 mit Hilfe einer vorzugsweisen mechanischen Sicherungseinrichtung in der Steckbuchse 12 gehalten wird. Damit ist es dem Bediener möglich, den Innenrüttler 1 zusammen mit dem Frequenzumformer 8 am Schutzschlauch 3 hinter sich herzuziehen, ohne dass die Verbindung zwischen Netzstecker 7 und Frequenzumformer 8 gelöst wird.

Das Umformergehäuse 9 weist eine langgestreckte, schlanke Außenform mit minimierten Querabmessungen und glatter Außenhaut auf, um möglichst widerstandslos durch Betonarmierungen gezogen werden zu können. Schrägstehende Stirnwände 13 am Umformergehäuse 9 unterstützen die Schlupffähigkeit noch.

Durch den elektronischen Aufbau der Umformerschaltung und die schlanke Form des Umformergehäuses lässt sich der Frequenzumformer 8 besonders leicht mobil handhaben. Die Handhabbarkeit wird noch unterstützt, wenn das Umformergehäuse 9 keinen Handgriff trägt, der die Schlupffähigkeit beeinträchtigen könnte.

Dadurch, dass der Frequenzumformer 8 zusammen mit dem Innenrüttler 1 eine kompakte Einheit bildet und vom Bediener leicht bewegt werden kann, eröffnen sich auch konventionellen Innenrüttlern ohne integriertem Frequenzumformer die Bedienungsvorteile, die bisher nur Innenrüttlern mit integriertem Frequenzumformer vorbehalten waren.

Eine in der Figur nicht dargestellte andere Ausführungsform der Erfindung ermöglicht es, dass die Steckbuchse 12 nicht nur mit der Sonderspannung, sondern wahlweise auch mit Netzspannung gespeist werden kann. Dazu ist am Umformergehäuse 9 ein Umschalter zum Umschalten zwischen Sonder- und Netzspannung vorgesehen. Während der Strom zum Erzeugen der Sonderspannung über die Umformerschaltung geführt wird, wird er nach Betätigen des Umschalters direkt von der Zuleitung 10 zur Steckbuchse 12 geführt, also durch den Frequenzumformer 8 lediglich durchgeleitet. Dies ermöglicht es, die Kombination aus Innenrüttler 1 und Frequenzumformer 8 wenigstens kurzzeitig auch an bestehende Sonderspannungsnetze anzuschließen, ohne dass der Innenrüttler 1 vom Frequenzumformer 8 getrennt werden müsste.

## Patentansprüche

1. Frequenzumformer (8) für einen Innenrüttler (1), mit
- einem mobilen Umformergehäuse (9);
- einer in dem Umformergehäuse (9) angeordneten Umformerschaltung zum Umformen einer elektrischen Netzspannung in eine Sonderspannung;
- einer mit dem Umformergehäuse (9) mechanisch verbundenen und mit der Umformerschaltung elektrisch gekoppelten Zuleitung (10), an deren dem Umformergehäuse (9) abgewandten Ende ein Steckerteil (11) vorgesehen ist; und mit
- einer von der Umformerschaltung mit der Sonderspannung gespeisten Steckbuchse (12),
**dadurch gekennzeichnet, dass** an der Steckbuchse (12) ein Netzstecker (7) des Innenrüttlers (1) einsteckbar ist.

2. Frequenzumformer nach Anspruch 1, **dadurch gekennzeichnet, dass** die Steckbuchse (12) in das Umformergehäuse (9) integriert ist

3. Frequenzumformer nach Anspruch 1, **dadurch gekennzeichnet, dass** die Steckbuchse (12) über eine weitere Zuleitung mit dem Umformergehäuse (9) verbunden ist

4. Frequenzumformer nach einem der Ansprüche 1 bis 3, **dadurch gekennzeichnet, dass** die Steckbuchse (12) alternativ zu der Sonderspannung mit Netzspannung speisbar ist und dass ein Umschalter zum Umschalten zwischen Sonder- und Netzspannung vorgesehen ist

5. Frequenzumformer nach einem der Ansprüche 1 bis 4, **dadurch gekennzeichnet, dass** im Bereich der Steckbuchse (12) eine Sicherungseinrichtung vorgesehen ist, mit der das Steckerteil (7) des Innenrüttlers (1) in der Steckbuchse (12) gehalten wird.

6. Frequenzumformer nach einem der Ansprüche 1 bis 5, **dadurch gekennzeichnet, dass** das Umformergehäuse (9) eine langgestreckte Au,rienform mit minimierten Querabmessungen aufweist.

7. Frequenzumformer nach einem der Ansprüche 1 bis 6, **dadurch gekennzeichnet, dass** das Umformergehäuse (9) eine glatte Außenhaut aufweist und eine mobile Handhabung des Frequenzumformers (8) erlaubt

8. Frequenzumformer nach einem der Ansprüche 5 bis 7, **dadurch gekennzeichnet, dass** das Umformergehäuse (9) von dem Innenrüttler (1) über den Boden ziehbar ist

9. Frequenzumformer nach einem der Ansprüche 1 bis 8, **dadurch gekennzeichnet, dass** die Umformerschaltung eine elektronische Umformerschaltung ist.

## Claims

1. Frequency converter (8) for an internal vibrator (1) having
- a mobile converter housing (9);
- a converter circuit disposed in the converter housing (9) to convert an electric mains voltage into a special voltage;
- a supply line (10) which is mechanically connected to the converter housing (9), electrically coupled to the converter circuit and has a plug part (11) provided on its end remote from the converter housing (9); and having
- a plug socket (12) supplied with the special voltage by the converter circuit, **characterised in that** a mains plug (7) of the internal vibrator (1) can be inserted at the plug socket (12).

2. Frequency converter as claimed in claim 1, **characterised in that** the plug socket (12) is integrated into the converter housing (9).

3. Frequency converter as claimed in claim 1, **characterised in that** the plug socket (12) is connected to the converter housing (9) via a further supply line.

4. Frequency converter as claimed in any one of claims 1 to 3, **characterised in that** the plug socket (12) can be supplied with mains voltage as an alternative to the special voltage and that a change-over switch is provided to change over between the special voltage and the mains voltage.

5. Frequency converter as claimed in any one of claims 1 to 4, **characterised in that** in the region of the plug socket (12) a securing device is provided with which the plug part (7) of the internal vibrator (1) is held in the plug socket (12).

6. Frequency converter as claimed in any one of claims 1 to 5, **characterised in that** the converter housing (9) has an elongate external shape with minimised transverse dimensions.

7. Frequency converter as claimed in any one of claims 1 to 6, **characterised in that** the converter housing (9) has a smooth outer skin and permits mobile handling of the frequency converter (8).

8. Frequency converter as claimed in any one of claims 5 to 7, **characterised in that** the converter housing (9) can be pulled over the ground by the internal vibrator (1).

9. Frequency converter as claimed in any one of claims 1 to 8, **characterised in that** the converter circuit is an electronic converter circuit.

## Revendications

1. Convertisseur de fréquence (8) pour un pervibrateur (1), comportant
- un boîtier (9) mobile ;
- un circuit de conversion du courant, agencé dans le boîtier (9) et destiné à convertir une tension de réseau électrique en une tension spéciale ;
- une ligne d'admission (10), qui est assemblée mécaniquement avec le boîtier (9) et est couplée électriquement au circuit de conversion du courant, et dont l'extrémité opposée au boîtier (9) porte un connecteur (11) ; et comportant
- une prise de courant femelle (12) alimentée avec la tension spéciale par le circuit de conversion du courant,
**caractérisé en ce qu'**une prise de courant mâle (7) du pervibrateur (1) peut être enfichée dans la prise de courant femelle (12).

2. Convertisseur de fréquence selon la revendication 1, **caractérisé en ce que** la prise de courant femelle (12) est intégrée dans le boîtier (9) du convertisseur.

3. Convertisseur de fréquence selon la revendication 1, **caractérisé en ce que** la prise de courant femelle (12) est reliée via une ligne d'admission supplémentaire avec le boîtier (9) du convertisseur.

4. Convertisseur de fréquence selon l'une quelconque des revendications 1 à 3, **caractérisé en ce que** la prise de courant femelle (12) peut être alimentée, en alternative de la tension spéciale, avec la tension du réseau et **en ce qu'**il est prévu un commutateur pour commuter entre la tension spéciale et la tension du réseau.

5. Convertisseur de fréquence selon l'une quelconque des revendications 1 à 4, **caractérisé en ce que** dans la zone de la prise de courant femelle (12), il est prévu un dispositif de sécurité, par lequel la prise de courant mâle (7) du pervibrateur (1) est maintenue dans la prise de courant femelle (12).

6. Convertisseur de fréquence selon l'une quelconque des revendications 1 à 5, **caractérisé en ce que** le boîtier (9) du convertisseur a une forme extérieure allongée avec des dimensions transversales réduites.

7. Convertisseur de fréquence selon l'une quelconque des revendications 1 à 6, **caractérisé en ce que** le boîtier (9) du convertisseur a une face extérieure lisse et permet une manipulation mobile du convertisseur de fréquence (8).

8. Convertisseur de fréquence selon l'une quelconque des revendications 5 à 7, **caractérisé en ce que** le boîtier (9) du convertisseur peut être tiré sur le sol par le pervibrateur (1).

9. Convertisseur de fréquence selon l'une quelconque des revendications 1 à 8, **caractérisé en ce que** le circuit de conversion du courant est un circuit électronique.
